# EUROPÄISCHE PATENTSCHRIFT

(11) **EP 1 780 035 B1**
(45) Veröffentlichungstag und Bekanntmachung des Hinweises auf die Patenterteilung: **26.02.2014**
(21) Anmeldenummer: 06405436.4
(22) Anmeldetag: 12.10.2006
(51) Int. Cl.: B42C 1/10, B42D 15/00

(54) **Einstecken von Beilagen in Druckereiprodukten**
Inserting inserts in printed products
Insérer des encarts dans des produits imprimés

(30) Priorität: 31.10.2005 CH 17472005
(43) Veröffentlichungstag der Anmeldung: 02.05.2007
(73) Patentinhaber: Ferag AG, 8340 Hinwil (CH)
(72) Erfinder: Stauber Hans Ulrich, 8624 Grüt (CH)
(74) Vertreter: Frei Patent Attorneys

(56) Entgegenhaltungen:
- EP-A1- 0 540 865
- WO-A1-97/06960
- DE-A1- 2 118 742
- DE-A1- 2 160 772
- GB-A- 1 150 427
- US-A- 3 658 318
- US-A- 6 129 346

## Beschreibung

Die Erfindung bezieht sich auf ein Verfahren und eine Einrichtung zum Einstecken von Beilagen in Druckereiprodukten, sowie auf ein damit hergestelltes kombiniertes Druckereiprodukt gemäss dem Oberbegriff der entsprechenden unabhängigen Patentansprüche.

### STAND DER TECHNIK

Einsteckvorrichtungen und -Verfahren zur Herstellung von Druckereiprodukten sind allgemein bekannt. Damit werden Beilagen wie Teilprodukte oder Werbeprospekte in Druckereiprodukte wie Zeitungen, Zeitschriften, Broschüren etc. eingesteckt, wodurch ein kombiniertes Druckereiprodukt gebildet wird. Dazu werden die an sich fertigen und bereits gefalteten Druckereiprodukte um den Falz geöffnet und wird eine Beilage eingesteckt.

In der Praxis hat sich als Nachteil erwiesen, dass solche Beilagen - je nachdem, wie die kombinierten Druckereiprodukte bei der Verteilung oder beim Leser gehandhabt werden - herausrutschen können.

Ferner ist bekannt, Werbematerial wie Karten oder Produktemuster an einer bestimmten Position auf einer vorgegebenen Seite einer Zeitschrift aufzukleben. Da die Seite vorgegeben ist, geschieht dies beim Sammeln der einzelnen Bögen der Zeitschrift. Eine entsprechende Vorrichtung ist in der EP 0 540 865 A1 offenbart. Darin ist gezeigt, wie eine umlaufende Reihe von steuerbaren Haltern die Beilage bei einer Lieferstelle ergreift, an einer Klebstoffauftrageeinrichtung vorbeiführt und gegen die Aussenseite des teilweise gesammelten Druckereiproduktes drückt. Dazu wird das Druckereiprodukt von einem Auflageelement gestützt. Der Halter drückt die Beilage solange gegen das Druckereiprodukt, bis die Verklebung stabil genug ist. Es ist dabei nicht möglich, eine Beilage in ein bereits fertig gesammeltes Druckereiprodukt einzufügen.

Die Publikationsschrift GB 1,150,427 beschreibt ein Verfahren zum Einführen von Beilagen zwischen die Produktteile eines herzustellenden Druckereiproduktes. Die Beilagen werden während des Herstellungsprozesses in das herzustellende Produkt integriert. Die Publikationsschrift DE 2 160 772 beschreibt eine Vorrichtung zum Einlegen von Beilagen, insbesondere Zeitungsbeilagen, in mehrlagige Druckereierzeugnisse, insbesondere Zeitungen. Die Beilagen werden dabei lose in das Druckereierzeugnis eingelegt. Die Publikationsschrift US 3,658,318 beschreibt das Einkleben von Beilagen während der Herstellung eines Druckereierzeugnisses. Die Publikationsschrift DE 2118742 wiederum beschreibt ein Verfahren und eine Vorrichtung zum Einkleben eines Einlageblattes in einen gefalzten Papierbogen, wie dies z. B. bei der Buchherstellung üblich ist. Die Publikationsschrift US 612 9346 beschreibt eine Broschüre als Beilage für ein fertiges Druckereiprodukt in Form eines Magazins, wobei die Broschüre mittels eines Klebestreifens an das Magazin angebracht wird.

### DARSTELLUNG DER ERFINDUNG

Es ist deshalb Aufgabe der Erfindung, ein Verfahren und eine Einrichtung zum Einstecken von Beilagen in Druckereiprodukten, sowie ein damit hergestelltes kombiniertes Druckereiprodukt der eingangs genannten Art zu schaffen, durch welche ein Herausrutschen der Beilagen verhindert wird. Eine weitere Aufgabe der Erfindung ist, eine möglichst flexible Art der lösbaren Zuordnung einer Beilage zu einem bereits fertig erstellten Druckereiprodukt zu erlauben. Eine weitere Aufgabe der Erfindung ist, dies mit einfachen Mitteln und kostengünstig zu realisieren.

Diese Aufgaben lösen ein Verfahren und eine Einrichtung zum Einstecken von Beilagen in Druckereiprodukten, sowie ein damit hergestelltes kombiniertes Druckereiprodukt mit den Merkmalen der entsprechenden unabhängigen Patentansprüche.

Im erfindungsgemässen Verfahren zum Einstecken von Beilagen in Druckereiprodukten, wobei eine Vorlaufkante der Beilage zumindest annähernd gegen den Falz respektive gegen den Rückenbereich des Druckereiproduktes zu liegen kommt, wird also vor dem Einstecken ein Haftmittel auf die Beilage in der Nähe der Vorlaufkante oder auf das geöffnete Druckereiprodukt in der Nähe des Falzes respektive des Rückens aufgebracht. Die Beilage wird in das Druckereiprodukt eingesteckt und mittels des Haftmittels wird die Beilage an mindestens einer Stelle nahe der Vorlaufkante mit dem Druckereiprodukt verklebt. Die Bewegungsrichtung der Beilage beim Einstecken ist senkrecht zur Richtung des Falzes.

Somit wird die Beilage mit dem Druckereiprodukt verklebt und am Herausfallen gehindert. Dadurch, dass die Verklebung im Bereich der Vorlaufkante der Beilage und somit auch in der Nähe des Falzes respektive des Rückenbereiches des Druckereiproduktes angeordnet ist, liegt sie in einem Bereich, in welchem das Druckereiprodukt bis zum Lesen nicht aufgefächert wird. Somit besteht quasi keine Gefahr, dass eine Beilage lediglich an der Verklebung hängt und so herausgerissen wird. Die Verklebung schützt also die Beilage vor dem Herausrutschen aus dem gefalteten oder allenfalls leicht aufgefächerten Druckereiprodukt.

Ein weiterer Vorteil ist, dass eine Beilage erst nach der Herstellung eines Druckereiproduktes diesem zugefügt werden kann. Dies steht im Gegensatz zu den bekannten Klebeverfahren, die bereits beim Sammeln des Druckereiproduktes ablaufen müssen. Eine Zuordnung einer Beilage zu einem Druckereiprodukt bereits beim Sammeln ist eine übermässige Einschränkung, denn die Reihenfolge, in welcher die einzelnen Teile eines Druckereiproduktes hergestellt werden, erlaubt dies oftmals nicht.

Das Haftmittel kann grundsätzlich auf dem Druckereiprodukt oder auf der Beilage aufgebracht werden. Wenn das Haftmittel auf der Beilage anstelle des Druckereiproduktes aufgebracht wird, bietet dies den Vorteil, dass auch bei kleinen Beilagen und ungeachtet ihrer genauen Endlage nach dem Einstecken immer eine sichere Verklebung gewährleistet ist. Es ist so auch möglich, das oder die Mittel zum Aufbringen des Haftmittels ausserhalb einer Einstecktrommel oder Einsteckstrasse anzuordnen. Dies ist einerseits konstruktiv einfacher und vermeidet andererseits ein Verschmutzen der Maschinen.

Beim Aufbringen auf die Beilage wird das Haftmittel auf der Zuführung getaktet auf die beispielsweise in einem Schuppenstrom oder vereinzelt zugeführten Beilagen aufgebracht, vorzugsweise unmittelbar vor dem Einstecken. Unmittelbar bedeutet beispielsweise, dass dies weniger als einen Meter respektive wenige Hunderstelsekunden vor dem Einschiessen der Beilage geschieht. Bei Verwendung eines Heissleims als Haftmittel ist somit der Leim nach dem Einschiessen und beim Andrücken an das Druckereiprodukt noch warm und klebefähig.

Die Beilage wird also lediglich eingesteckt oder eingeschossen, und nicht wie beispielsweise bei eingeklebten Karten noch mit einem speziellen Andrückmittel in der gewünschten Position angedrückt. Versuche haben gezeigt, dass trotzdem die Beilage im wesentlichen mit der Vorlaufkante innerhalb des Druckereiproduktes gegen den Falz respektive den Rückenbereich zu liegen kommt und eine zuverlässige Haftung erzielt wird. Unter Umständen, falls das Druckereiprodukt nur wenig geöffnet wird, kann beim Einschiessen auf den letzten Zentimetern der Bewegung ein leimartiges Haftmittel zwischen der Beilage und dem Druckereiprodukt verteilt werden, wodurch sich die Klebefläche erhöht.

Ein Kartenkleber hingegen muss eine Karte beim Sammeln auf eine ganz bestimmte Seite des Druckereiproduktes positionieren, und muss sie anschliessend mit einem entsprechenden Mittel andrücken, bis die Klebung ausreichend fest hält. Im Gegensatz dazu kann gemäss der Erfindung die Beilage wie üblich eingesteckt oder eingeschossen und nachher sich selber überlassen werden. Durch das Wiederverschliessen des Druckereiproduktes wird die Klebestelle automatisch zusammengedrückt. In einer anderen bevorzugten Ausführungsform der Erfindung werden die Klebestelle respektive das nun kombinierte Druckereiprodukt entlang des Falzes durch Klemmbacken oder durch eine Klammer zusammengedrückt, um die Verklebung zu verbessern.

Je nachdem, wie die Geometrie der Einsteckvorrichtung ist, und wie sie bezüglich der Schwerkraft liegt, verläuft die Bahn der Beilage beim Einschiessen anders. In den Fällen, in welchen eine bestimmte Seite der Beilage zuerst mit dem Druckereiprodukt in Berührung kommt und diese Seite dann dem Druckereiprodukt entlang rutscht, wird das Haftmittel vorzugsweise auf der gegenüberliegenden Seite angebracht. Bei einem Einschiessen in einer eher horizontalen Richtung wird dies typischerweise, aber nicht zwingend, die Oberseite der Beilage sein. Grundsätzlich kann aber das Haftmittel an der Oberseite oder an der Unterseite der Beilage angebracht sein. Das Haftmittel kann auch an mehreren Stellen entlang der Vorlaufkante der Beilage aufgebracht werden, um die Stabilität der Verbindung zu erhöhen. Beim Aufbringen auf das Druckereiprodukt kann analog das Haftmittel an mehreren Stellen entlang des Falzes aufgebracht werden.

Das Haftmittel ist - typischerweise durch den Leser - erfindungsgemäß vom Druckereiprodukt und/oder von der Beilage ohne Beschädigung derselben ablösbar.

Die Beilage ist typischerweise ein anderes Druckereiprodukt, kann grundsätzlich aber ein beliebiger flacher und vorzugsweise flexibler Gegenstand sein, beispielsweise ein Produktemuster. Vorzugsweise weist die Beilage eine bestimmte minimale Grösse auf, beispielsweise mindestens die Hälfte der Fläche des Druckereiproduktes, so dass die Beilage durch die Reibung am Druckereiprodukt besser gehalten wird.

Das Verfahren kann in bekannten Einstecktrommeln oder Einsteckstrecken realisiert werden.

Die Einrichtung zum Einstecken von Beilagen in Druckereiprodukten wie Zeitungen, Zeitschriften, Broschüren , weist eine Beilagenzuführung zum Zuführen der Beilagen, eine Einsteckvorrichtung zum Öffnen der Druckereiprodukte und zum Einstecken der Beilagen mit einer Vorlaufkante gegen einen Falz respektive einen Rücken der entsprechenden Druckereiprodukte auf, wobei die Einrichtung ein Mittel zum Anbringen eines Haftmittels auf die Beilage in der Nähe der Vorlaufkante oder auf das geöffnete Druckereiprodukt in der Nähe des Falzes respektive des Rückens vor dem Einstecken aufweist.

Das kombinierte Druckereiprodukt weist also ein Druckereiprodukt mit einer eingesteckten Beilage auf, wobei das Druckereiprodukt und die Beilage durch mindestens eine Klebestelle miteinander verklebt sind, und wobei die Klebestelle respektive Klebestellen bezüglich der Beilage in der Nähe einer Kante der Beilage angeordnet sind, welche Kante im wesentlichen entlang eines Falzes respektive eines Rückens des Druckereiproduktes verläuft.

Weitere bevorzugte Ausführungsformen gehen aus den abhängigen Patentansprüchen hervor.

### KURZE BESCHREIBUNG DER ZEICHNUNGEN

Im Folgenden wird der Erfmdungsgegenstand anhand eines bevorzugten Ausführungsbeispiels, welches in den beiliegenden Zeichnungen dargestellt ist, näher erläutert. Es zeigen jeweils schematisch:
- Figur 1: eine Einrichtung zum Einstecken gemäss der Erfindung; und
- Figur 2: ein kombiniertes Druckereiprodukt gemäss der Erfindung.

Die in den Zeichnungen verwendeten Bezugszeichen und deren Bedeutung sind in der Bezugszeichenliste zusammengefasst aufgelistet. Grundsätzlich sind in den Figuren gleiche Teile mit gleichen Bezugszeichen versehen.

### WEGE ZUR AUSFÜHRUNG DER ERFINDUNG

Im Folgenden wird die Erfindung anhand eines gefalteten Druckereiproduktes illustriert, beispielsweise einer Zeitung, welche zum Lesen auseinandergefaltet wird, oder einer Zeitschrift, die gefaltet und durch Heftklammern im Falz zusammengehalten wird. Es versteht sich, dass dasselbe auch für gebundene oder verklebte mehrseitige Druckereiprodukte, in welche eine Beilage einzustecken ist, anwendbar ist. Solche Druckereiprodukte weisen einen Rücken auf, und die Beilage wird an der Innenseite des Druckereiproduktes gegen den Rücken eingesteckt.

Figur 1 zeigt eine Einrichtung zum Einstecken gemäss der Erfindung. Darin werden Druckereiprodukte 1 in einer Einstecktrommel 5 in Pfeilrichtung bewegt, geöffnet und in eine Position zum Einstecken von Beilagen 2 gebracht. Das Druckereiprodukt 1 wird dabei natürlich mindestens soweit geöffnet, wie es für das Einstecken ohnehin notwendig ist. Der genaue Ort, an welchem die Druckereiprodukte 1 geöffnet werden, ist dabei in der Regel nicht wichtig. Es können also aufeinanderfolgende Exemplare des Druckereiproduktes 1 zwischen jeweils anderen Seitenpaaren geöffnet werden. Die Beilagen 2 werden über eine Beilagenzuführung 6 zugeführt und in der genannten Position in die geöffneten Druckereiprodukte 1 eingeführt oder eingeschossen. Dabei gelangt eine Vorlaufkante 9 der jeweiligen Beilage 2 gegen den Falz 8 des entsprechenden Druckereiproduktes 1 oder zumindest in die Nähe des Falzes 8. Im Bereich der Beilagenzuführung 6 ist nun ein Spritzkopf 4 zum Aufbringen eines Leimes 3, vorzugsweise eines Heissleims, als Haftmittel auf die Beilagen 2 angeordnet. Der Spritzkopf 4 ist durch eine Schwenkvorrichtung 7 zustellbar oder wegstellbar und kann damit auch an die Höhe der Beilagen 2 in der Beilagenzuführung 6 angepasst werden. Wenn nötig, kann der Spritzkopf 4 auch während des Aufbringens des Leimes 3 mit der Beilage 2 mitbewegt werden.

Die Beilagen 2 werden vorzugsweise getaktet gefördert, beispielsweise in einem Schuppenstrom, einem gestapelten Schuppenstrom, vereinzelt, jedenfalls so, dass im Arbeitsbereich des Spritzkopfes 4 die Vorlaufkante 9 der Beilage 2 frei, also nicht abgedeckt ist. Durch den Spritzkopf 4 wird an einem oder mehreren Punkten nahe bei respektive entlang der Vorlaufkante 9 der Leim 3 auf die Beilage 2 aufgebracht. Fehlen ein oder mehrere der Beilagen 2 in einer beispielsweise getakteten Beilagenzuführung 6, so wird die Leimaufbringung entsprechend unterdrückt.

Vorzugsweise wird der Leim wenige Hunderstelsekunden vor dem Einschiessen der Beilage aufgebracht. Eine typische Produktionsgeschwindigkeit ist dabei beispielsweise 40'000 Exemplare pro Stunde. Es können auch mehrere unterschiedliche Beilagenzuführungen 6 vorliegen, die jeweils mit einem eigenen Spritzkopf 4 ausgerüstet sind. Damit können jeweils verschiedene Beilagen 2 in dasselbe Druckereiprodukt 1 eingesteckt und eingeleimt werden.

Anschliessend wird die Beilage 2 in bekannter Weise durch die Beilagenzuführung 6 in das vermittelst der Einstecktrommel 5 zugeführte und geöffnete Druckereiprodukt 1 eingesteckt oder eingeschossen. Das Druckereiprodukt 1 wird durch die Einstecktrommel 5 weiterbefördert und dabei geschlossen. Dabei wird der Leim 3 in der Nähe des Falzes 8 gegen die Innenseite des Druckereiproduktes 1 gedrückt. Damit sind die Beilage 2 und das Druckereiprodukt 1 punktuell miteinander verklebt und ist die Beilage 2 vor dem Herausrutschen geschützt.

Vorzugsweise wird das Druckereiprodukt 1 beim Schliessen zumindest im Bereich des Falzes 8 durch Klemmbacken 10 zusammengedrückt. Dadurch wird die Qualität der Verklebung verbessert.

Im vorliegenden Beispiel ist schematisch der Bewegungsablauf in einer Einstecktrommel 5 gezeigt. Statt dessen können natürlich auch andere Einsteckvorrichtungen im Sinne der Erfindung eingesetzt werden, welche Einsteckvorrichtungen ein Druckereiprodukt 1 öffnen und ein anderes Druckereiprodukt oder einen flachen Gegenstand als Beilage 2 einstecken.

Figur 2 zeigt ein Druckereiprodukt 1 gemäss der Erfindung. Das Druckereiprodukt 1 ist um einen Falz 8 gefaltet, und an einer im wesentlichen beliebigen Stelle, d.h. zwischen einem im wesentlichen beliebigen Paar von Seiten liegt die Beilage 2. In der Nähe einer Kante 9 der Beilage 2, welche am nächsten zu und entlang des Falzes 8 verläuft, liegt eine Klebestelle mit Leim 3, welche Klebestelle die Beilage 2 mit dem Druckereiprodukt 1 verklebt. Die Klebestelle befindet sich also einige mm bis wenige cm, beispielsweise bis 2 cm oder bis 5 cm von der Kante 9 entfernt. Somit wird beim normalen Handhaben des Druckereiproduktes 1 die Beilage 2 gehalten und nicht herausrutschen.

### BEZUGSZEICHENLISTE

- 1: Druckereiprodukt
- 2: Beilage
- 3: Leim
- 4: Spritzkopf
- 5: Einstecktrommel
- 6: Beilagenzuführung
- 7: Schwenkvorrichtung
- 8: Falz
- 9: Vorlaufkante
- 10: Klemmbacken

## Patentansprüche

1. Verfahren zum Einstecken von Beilagen in fertig erstellte Druckereiprodukte (1), wie Zeitungen, Zeitschriften oder Broschüren, bei welchem jeweils ein einzelnes, gefaltetes oder mehrseitiges Druckereiprodukt (1) geöffnet und eine Beilage (2) eingesteckt wird, wobei eine Vorlaufkante (9) der Beilage (2) zumindest annähernd gegen den Falz (8) respektive gegen den Rückenbereich des Druckereiproduktes (1) zu liegen kommt, **dadurch gekennzeichnet, dass** das Verfahren die folgenden Schritte aufweist:
• Öffnen des fertig erstellten Druckereiproduktes (1);
• Aufbringen eines Haftmittels (3) auf die Beilage (2) in der Nähe der Vorlaufkante (9) oder auf das geöffnete Druckereiprodukt (1) in der Nähe des Falzes (8);
• Einschiessen der Beilage (2) in das fertig erstellte Druckereiprodukt (1) mit einer Bewegungsrichtung senkrecht zur Richtung des Rückens des Druckereiproduktes;
• Schliessen des Druckereiproduktes (1) und dadurch Verkleben der Beilage (2) mittels des Haftmittels (3) an mindestens einer Stelle in der Nähe der Vorlaufkante (9) mit dem Druckereiprodukt (1),
wobei das Haftmittel (3) vom Druckereiprodukt (1) und/oder von der Beilage (2) ohne Beschädigung derselben ablösbar ist.

2. Verfahren gemäss Anspruch 1, **dadurch gekennzeichnet, dass** das Haftmittel (3) auf die Beilage (2) aufgebracht wird.

3. Verfahren gemäss Anspruch 1, **dadurch gekennzeichnet, dass** das Haftmittel (3) auf das Druckereiprodukt (1) aufgebracht wird.

4. Verfahren gemäss einem der bisherigen Ansprüche, **dadurch gekennzeichnet, dass** das Haftmittel (3) an mehreren Stellen der Beilage (2) respektive des Druckereiproduktes (1) aufgebracht wird.

5. Verfahren gemäss einem der bisherigen Ansprüche, **dadurch gekennzeichnet, dass** nach dem Einstecken der Beilage (2) das Druckereiprodukt (1) wieder geschlossen und durch Klemmbacken (10) zumindest im Bereich des Haftmittels (3) zusammengedrückt wird.

6. Verfahren gemäss einem der bisherigen Ansprüche, **dadurch gekennzeichnet, dass** das Haftmittel (3) unmittelbar vor dem Einstecken der Beilage (2) aufgebracht wird.

7. Verfahren gemäss einem der bisherigen Ansprüche, **dadurch gekennzeichnet, dass** das Haftmittel (3) ein Heissleim ist, der vorzugsweise im abgekühlten Zustand transparent ist.

8. Verfahren gemäss einem der Ansprüche 1 bis 6, **dadurch gekennzeichnet, dass** das Haftmittel (3) ein doppelseitiges Klebeband ist.

9. Verfahren gemäss einem der bisherigen Ansprüche, **dadurch gekennzeichnet, dass** die Fläche der Beilage (2) mindestens die Hälfte der Fläche des gefalteten Druckereiproduktes (1) beträgt.

10. Einrichtung zur Ausführung des Verfahrens gemäss den Ansprüchen 1 bis 9, aufweisend eine Beilagenzuführung (6) zum Zuführen der Beilagen (2), eine Einsteckvorrichtung (5) zum Öffnen der fertig erstellten Druckereiprodukte (1) und zum Einstecken der Beilagen (2) mit einer Vorlaufkante (9) gegen einen Falz (8) respektive einen Rücken der entsprechenden Druckereiprodukte (1) **dadurch gekennzeichnet, dass**
die Einrichtung
- Mittel zum Anbringen eines Haftmittels (3) auf die Beilage (2) in der Nähe der Vorlaufkante (9) oder auf das geöffnete Druckereiprodukt (1) in der Nähe des Falzes (8) respektive des Rückens vor dem Einstecken;
- Mittel zum Einschiessen der Beilage (2) in das fertig erstellte Druckereiprodukt (1) mit einer Bewegungsrichtung senkrecht zur Richtung des Rückens des Druckereiproduktes; und
- Mittel zum Schliessen des Druckereiproduktes (1) und dadurch Verkleben der Beilage (2) mittels des Haftmittels (3) an mindestens einer Stelle in der Nähe der Vorlaufkante (9) mit dem Druckereiprodukt (1)
enthält.

11. Einrichtung gemäss Anspruch 10, **dadurch gekennzeichnet, dass** die Einrichtung zum Anbringen des Haftmittels (3) einen Spritzkopf (4) zum Aufbringen eines Leimes aufweist, und der Spritzkopf (4) zum Aufbringen des Leimes an einer oder an mehreren Stellen der Beilagen (2) vor dem Einstecken angeordnet ist.

12. Einrichtung gemäss einem der Ansprüche 10 oder 11, **dadurch gekennzeichnet, dass** die Einrichtung Klemmbacken (10) zum Zusammendrücken der Druckereiprodukte (1) zumindest im Bereich des Haftmittels (3) nach dem Einstecken aufweist.

13. Kombiniertes Druckereiprodukt, wie eine Zeitung, Zeitschrift oder Broschüre, hergestellt nach dem Verfahren gemäss einem der Ansprüche 1 bis 9, aufweisend ein gefaltetes oder mehrseitiges Druckereiprodukt (1) mit einer eingesteckten Beilage (2), **dadurch gekennzeichnet, dass** das Druckereiprodukt (1) und die Beilage (2) durch mindestens eine Klebestelle miteinander verklebt sind, wobei die Klebestelle respektive Klebestellen bezüglich der Beilage (2) in der Nähe einer Kante (9) der Beilage (2) angeordnet sind, welche Kante (9) im wesentlichen entlang eines Falzes (8) respektive eines Rückens des Druckereiproduktes (1) verläuft, und wobei das Haftmittel (3) vom Druckereiprodukt (1) und/oder von der Beilage (2) ohne Beschädigung derselben ablösbar ist.

## Claims

1. Method for the insertion of supplements into completed printed products (1) such as newspapers, periodicals, brochures, etc., by which each single, folded or multi-paged printed product (1) is opened and a supplement (2) is inserted, wherein a leader edge (9) of the supplement (2) is situated at least in the proximity of the fold (8) or of the spine of the printed product (1),
**characterized in that**
the method comprises the following steps:
• Opening the completed printing product (1);
• Applying a bonding agent (3) on to the supplement (2) in the proximity of the leader edge (9) or on to the opened printed product (1) in the proximity of the fold (8);
• Inserting the supplement (2) into the printed product (1), the moving direction being perpendicular to the direction of the spine of the printing product;
• Closing the printed product (1) and thus adhering, by means of the bonding agent (3), the supplement (2) in at least one place in the proximity of the leader edge (9) to the printed product (1),
wherein the bonding agent (3) is removable from the printed product (1) and/or the supplement (2) without damaging it.

2. Method according to claim 1, **characterized in that** the bonding agent (3) is applied to the supplement (2).

3. Method according to claim 1, **characterized in that** the bonding agent (3) is applied to the printed product (1).

4. Method according to one of the previous claims, **characterized in that** the bonding agent (3) is applied to several areas of the supplement (2) or the printed product (1) respectively.

5. Method according to one of the previous claims, **characterized in that**, following the insertion of the supplement (2), the printed product (1) is closed again and, at least in the region of the bonding agent (3), compressed by clamps (10).

6. Method according to one of the previous claims, **characterized in that** the bonding agent (3) is applied immediately prior to the insertion of the supplement (2).

7. Method according to one of the previous claims, **characterized in that** the bonding agent (3) is a hot-setting adhesive, which preferably is transparent after cooling.

8. Method according to one of the claims 1 to 6, **characterized in that** the bonding agent (3) is a double-sided adhesive tape.

9. Method according to one of the previous claims, **characterized in that** the surface of the supplement (2) measures at least half the surface of the folded printed product (1).

10. Installation for executing the method according to claims 1 to 9, comprising a supplement feeding device (6) for the supply of the supplements (2), an insertion device (5) for opening the completed printed products (1) and for the insertion of the supplements (2) with a leader edge (9) towards a fold (8) or spine of the corresponding printed products (1),
**characterized in that**
the installation comprises:
• means to apply a bonding agent (3) to the supplement (2) near the leader edge (9) or to the opened printed product (1) near the fold (8) or spine prior to the insertion;
• means to inserting the supplement (2) into the printed product (1), the moving direction being perpendicular to the direction of the spine of the printing product; and
• means to close the printed product (1) and thus adhere, by means of the bonding agent (3), the supplement (2) in at least one place in the proximity of the leader edge (9) to the printed product (1).

11. Installation according to claim 10, wherein the installation for applying the bonding agent (3) comprises an injector (4) for the application of an adhesive, and the injector (4) for the application of the adhesive is placed in order to apply the adhesive at one or several points of the supplements (2) prior to the insertion.

12. Installation according to one of the claims 10 or 11, wherein the installation comprises clamps (10) for the compression of the printed products (1), at least in the region of the bonding agent (3), following the insertion.

13. Combined printed product such as a newspaper, periodical, or brochure, produced by the method according to one of the claims 1 to 9, comprising a folded or multi-paged printed product (1) with an inserted supplement (2), **characterized in that** the printed product (1) and the supplement (2) are bonded by at least one bonding area, wherein the bonding area or bonding areas, with regard to the supplement (2), are positioned in the proximity of an edge (9) of the supplement (2), which edge (9) essentially extends along a fold (8) or a spine of the printed product (1), and wherein the bonding agent (3) is removable from the printed product (1) and/or the supplement (2) without damaging it.

## Revendications

1. Procédé pour insérer des annexes dans des produits d'imprimerie (1) déjà formés, par exemple des journaux, des périodiques ou des brochures, dans lequel un produit d'imprimerie (1) replié ou en plusieurs pages est ouvert et une annexe (2) est insérée, le bord avant (9) de l'annexe (2) venant de placer au moins approximativement contre le pli (8) ou contre la partie de dos du produit d'imprimerie (1),
**caractérisé en ce que**
le procédé présente les étapes suivantes:
ouverture du produit d'imprimerie (1) déjà formé,
application d'un adhésif (3) sur l'annexe (2) à proximité du bord avant (9) ou sur le produit d'imprimerie (1) ouvert à proximité du pli (8),
insertion de l'annexe (2) dans le produit d'imprimerie (1) déjà formé, dans une direction de déplacement perpendiculaire à l'orientation du dos du produit d'imprimerie,
fermeture du produit d'imprimerie (1) et par là collage de l'annexe (2) sur le produit d'imprimerie (1) au moyen de l'adhésif (3) en au moins un emplacement situé à proximité du bord avant (9),
l'adhésif (3) pouvant être détaché du produit d'imprimerie (1) et/ou de l'annexe (2) sans que ces derniers soient endommagés.

2. Procédé selon la revendication 1, **caractérisé en ce que** l'adhésif (3) est appliqué sur l'annexe (2).

3. Procédé selon la revendication 1, **caractérisé en ce que** l'adhésif (3) est appliqué sur le produit d'imprimerie (1).

4. Procédé selon l'une des revendications précédentes, **caractérisé en ce que** l'adhésif (3) est appliqué en plusieurs emplacements de l'annexe (2) ou du produit d'imprimerie (1).

5. Procédé selon l'une des revendications précédentes, **caractérisé en ce qu'**après l'insertion de l'annexe (2), le produit d'imprimerie (1) est de nouveau fermé et est comprimé au moins au niveau de l'adhésif (3) par des mâchoires de serrage (10).

6. Procédé selon l'une des revendications précédentes, **caractérisé en ce que** l'adhésif (3) est appliqué immédiatement avant l'insertion de l'annexe (2).

7. Procédé selon l'une des revendications précédentes, **caractérisé en ce que** l'adhésif (3) est une colle à chaud, de préférence transparente à l'état refroidi.

8. Procédé selon l'une des revendications 1 à 6, **caractérisé en ce que** l'adhésif (3) est un ruban adhésif double face.

9. Procédé selon l'une des revendications précédentes, **caractérisé en ce que** la surface de l'annexe (2) représente au moins la moitié de la surface du produit d'imprimerie (1) replié.

10. Dispositif en vue de la mise en oeuvre du procédé selon l'une des revendications 1 à 9, présentant
une amenée (6) d'annexe destinée à amener les annexes (2),
un dispositif d'insertion (5) qui ouvre le produit d'imprimerie (1) déjà formé et qui y insère l'annexe (2) par son bord avant (9) contre un pli (8) ou contre le dos des produits d'imprimerie (1) concernés,
**caractérisé en ce que**
le dispositif présente
des moyens pour appliquer avant l'insertion un adhésif (3) sur l'annexe (2) à proximité du bord avant (9) ou sur le produit d'imprimerie (1) ouvert, à proximité du pli (8) ou du dos,
des moyens d'insertion de l'annexe (2) dans le produit d'imprimerie (1) déjà formé, avec une direction de déplacement perpendiculaire à l'orientation du dos du produit d'imprimerie et
des moyens de fermeture du produit d'imprimerie (1) et donc de collage de l'annexe (2) sur le produit d'imprimerie (1) au moyen de l'adhésif (3) en au moins un emplacement situé à proximité du bord avant (9).

11. Dispositif selon la revendication 10, **caractérisé en ce que** le dispositif d'application de l'adhésif (3) présente une tête de projection (4) qui applique une colle, la tête de projection (4) étant disposée de manière à appliquer la colle sur un ou plusieurs emplacements des annexes (2) avant leur insertion.

12. Dispositif selon l'une des revendications 10 ou 11, **caractérisé en ce que** le dispositif présente des mâchoires de serrage (10) qui compriment les produits d'imprimerie (1) après l'insertion, au moins au niveau de l'adhésif (3).

13. Produit d'imprimerie combiné, par exemple journal, périodique ou brochure, réalisé par application du procédé selon l'une des revendications 1 à 9 et présentant un produit d'imprimerie (1) replié ou à plusieurs pages dans lequel est insérée une annexe (2), **caractérisé en ce que**
le produit d'imprimerie (1) et l'annexe (2) sont collés l'un sur l'autre en au moins un emplacement de collage,
**en ce que** l'emplacement ou les emplacements de collage sont disposés par rapport à l'annexe (2) à proximité d'un bord (9) de l'annexe (2),
**en ce que** le bord (9) s'étend essentiellement le long d'un pli (8) ou du dos du produit d'imprimerie (1), l'adhésif (3) pouvant être détaché du produit d'imprimerie (1) et/ou de l'annexe (2) sans que ces derniers soient endommagés.
